# EUROPÄISCHE PATENTSCHRIFT

(11) **EP 3 693 316 B1**
(45) Veröffentlichungstag und Bekanntmachung des Hinweises auf die Patenterteilung: **15.06.2022**
(21) Anmeldenummer: 20162670.2
(22) Anmeldetag: 17.11.2016
(51) Int. Cl.: B66B 5/18

(54) **AUFZUGSSICHERHEITSEINRICHTUNG MIT ENERGIESPARENDEM AUSLÖSER**
ELEVATOR SAFETY DEVICE HAVING AN ENERGY-SAVING TRIP DEVICE
DISPOSITIF DE SÉCURITÉ D'ASCENSEUR POURVU DE DÉCLENCHEUR ÉCONOME EN ÉNERGIE

(30) Priorität: 17.11.2015 DE 202015106237 U
(43) Veröffentlichungstag der Anmeldung: 12.08.2020
(62) Teilanmeldung aus: 16199347.2
(73) Patentinhaber: Wittur Holding GmbH, 85259 Wiedenzhausen (DE)
(72) Erfinder: Holzer, René, 3270 Scheibbs (AT); Kriener, Karl, 3322 Viehdorf (AT); Ladner, Peter, 4202 Hellmonsodt (AT)
(74) Vertreter: Misselhorn, Hein-Martin

(56) Entgegenhaltungen:
- EP-A1- 2 058 262
- WO-A1-2013/092239
- WO-A2-2011/113753
- DE-B3- 10 252 915

## Beschreibung

Die Erfindung betrifft eine Aufzugssicherheitseinrichtung mit einem speziellen Auslöser nach dem Oberbegriff des Anspruchs 1.

### Stand der Technik

Aufzugssicherheitseinrichtungen sind in unterschiedlicher Form seit langem in Gebrauch. Es handelt sich um Brems- und Fangvorrichtungen oder auch um Einrichtungen zur Begrenzung von Übergeschwindigkeit oder zur sogenannten Schutzraumabsicherung.

Alle diese Aufzugssicherheitseinrichtungen arbeiten typischerweise mit einem Auslöser. Dieser Auslöser aktiviert die Aufzugssicherheitseinrichtung, sobald Bedarf besteht. Zu diesem Zweck ist der Auslöser typischerweise so gestaltet, dass er gegen die Spannung einer Haupt-Feder in seiner Bereitschaftsposition gehalten wird. Diese Haupt-Feder sorgt dafür, dass der Auslöser mit der benötigten Kraft aktiv werden kann, sobald er aktiviert wird. Bis zu seiner Aktivierung wird der Auslöser unter Überwindung der Kraft der Haupt-Feder in seiner Bereitschaftsposition gehalten. Dieses Halten erfolgt typischerweise mithilfe einer rein mechanischen Lösung, neuerdings auch mittels eines elektromagnetischen Aktuators, der dazu in der Lage ist, die von der Haupt-Feder aufgebrachte Kraft zu überwinden.

Sobald der Auslöser betätigt wird, brechen die vom Aktuator elektromagnetisch aufgebrachten Kräfte zusammen und der Auslöser wird durch die Kraft der Haupt-Feder in seine Auslöseposition gedrückt.

Um eine sichere Funktion des Auslösers zu gewährleisten, kommt im Regelfall eine (einteilige oder aus mehreren Federelementen zusammengesetzte) Haupt-Feder zum Einsatz, die hinreichend große Federkräfte aufbringen kann. Das hat zur Folge, dass der auch elektromagnetische Aktuator relativ große Kräfte aufbringen muss, um den Auslöser in seiner Bereitschaftsposition zu halten, gegen die Wirkung der Haupt-Feder. Aufgrund dessen verbraucht der elektromagnetische Aktuator im Regelfall relativ viel Energie.

Aus der WO 2011113753 A2 ist eine Aufzugssicherheitseinrichtung mit einem Auslöser bekannt, wobei der Auslöser mit der benötigten Kraft aktiv werden kann, sobald er aktiviert wird. Bis dahin ist der Auslöser unter Überwindung der Kraft der Haupt-Feder in der Bereitschaftsposition gehalten, wobei das Halten über ein Hebelsystem erfolgt. Des Weiteren ist aus EP2058262 eine Aufzugssicherheitseinrichtung bekannt, bei der der Auslöser einen Kupplungsansatz in Gestalt einer Klinke besitzt.

### Das der Erfindung zugrunde liegende Problem

Vor diesem Hintergrund liegt der Erfindung das Problem zugrunde, eine Aufzugssicherheitsvorrichtung mit einem Auslöser zu schaffen, der im regulären Betrieb weniger Energie verbraucht, ohne dass eine schwächere Haupt-Feder zum Einsatz kommen muss, also ohne dass Abstriche an der Kraft gemacht werden müssen, die der Auslöser aufbringen kann, wenn er aktiviert wird.

### Die erfindungsgemäße Lösung

Die Lösung dieser Aufgabe erfolgt mit den Mitteln des Anspruchs 1.

Die erfindungsgemäße Aufzugssicherheitseinrichtung besitzt einen Auslöser. Der Auslöser lässt die Aufzugssicherheitseinrichtung ansprechen, sobald er ein entsprechendes, im Regelfall elektrisches Steuersignal erhält, oder wenn es zu einem Stromausfall gekommen ist. Zu diesem Zweck umfasst der Auslöser ein mithilfe mindestens einer ein- oder mehrteiligen Haupt-Feder vorgespanntes Betätigungsorgan. Die Haupt-Feder verleiht dem Betätigungsorgan die Kraft, die es zur Erfüllung seiner Aufgabe benötigt. Zugleich weist die Aufzugssicherheitseinrichtung einen elektromagnetischen Aktuator auf, der das Betätigungsorgan mittels der von ihm elektromagnetisch erzeugten Kraft gegen die Spannung der Haupt-Feder in seiner Bereitschaftsposition hält, die es im regulären, störungsfreien Aufzugsbetrieb einzunehmen hat, während das Betätigungsorgan durch die Haupt-Feder in seine Auslöseposition gebracht wird, sobald die elektromagnetisch erzeugte Kraft des Aktuators abfällt, d. h. vollständig zusammenbricht oder zumindest soweit absinkt, dass der Aktuator nicht länger in seiner bisherigen Position verharren kann. Erfindungsgemäß wirkt der elektromagnetische Aktuator nicht unmittelbar, sondern lediglich mittelbar auf das Betätigungsorgan ein. Als Mittler zwischen dem Aktuator und dem Betätigungsorgan ist ein Wandler vorgesehen. Der Wandler ist so gestaltet, dass die Kraft, die der Aktuator elektromagnetisch aufbringen muss, um das Betätigungsorgan in seiner Bereitschaftsposition zu halten, kleiner ist als die durch die Spannung der Haupt-Feder erzeugte Kraft. Idealerweise ist die Kraft, die der Aktuator aufbringen muss, um mindestens 25 % und besser noch um mindestens 50 % kleiner als die durch die Spannung der Haupt-Feder erzeugte Kraft.

Vorzugsweise ist die Aufzugssicherheitseinrichtung so gestaltet, dass die Aufzugssicherheitseinrichtung zusätzlich mindestens einen zweiten elektromagnetischen Aktuator aufweist. Dem zweiten Aktuator kommt die Aufgabe zu, das Betätigungsorgan von seiner Auslöseposition wieder in seine Bereitschaftsposition zurückzusetzen. Der zweite Aktuator ist mit einem Mittel ausgerüstet, mittels dessen er wieder an das in Auslöseposition befindliche Betätigungsorgan ankuppeln kann, das in seiner Auslöseposition zunächst völlig vom zweiten Aktuator getrennt ist. Weiterhin ist der zweite elektromagnetischen Aktuator so gestaltet, dass er das Betätigungsorgan gegen die Kraft der mindestens einen Feder in seine Bereitschaftsposition zurückbewegen kann.

Optional können der erste und der zweite Aktuator identisch sein.

In diesem Fall ist der Aktuator bevorzugt ein Elektromotor, der über einen nicht selbsthemmend ausgelegten Spindeltrieb auf das Betätigungsorgan einwirkt.

Vorzugsweise ist der erste Aktuator im regulären Aufzugsfahrbetrieb dauerbestromt, während der zweite Aktuator im regulären Aufzugsfahrbetrieb nicht bestromt ist.

Besonders bevorzugt ist eine Ausgestaltung der Aufzugssicherheitseinrichtung, bei der der erste elektromagnetische Aktuator ein Verriegelungsorgan betätigt. Dabei sind der erste Aktuator und das Verriegelungsorgan so gestaltet und wirken derart zusammen, dass das Betätigungsorgan vom Verriegelungsorgan formschlüssig verriegelt in seiner Bereitschaftsposition gehalten wird, solange der erste elektromagnetische Aktuator bestromt ist. Idealerweise werden dabei die Kräfte der Haupt-Feder so abgeleitet, dass sie den ersten Aktuator nicht belasten, weil dieser nicht im Kraftfluss der Haupt-Feder liegt. Demgegenüber wird das Verriegelungsorgan vom ersten Aktuator bzw. dessen Hilfsfeder, sobald dieser nicht mehr bestromt oder unterbestromt ist, in eine Position gebracht wird, in der die formschlüssige Verriegelung aufgehoben ist. Von "Unterbestromung" spricht man, wenn der erste Aktuator nur noch so gering bestomt ist, dass seine Haltekraft nicht mehr ausreicht um die Kraft der Hilfsfeder zu kompensieren.

Eine sowohl in Verbindung mit Anspruch 1 als auch losgelöst hiervon beanspruchte Aufzugssicherheitseinrichtung ist wie folgt gestaltet:
Sie besitzt einen Auslöser, der ein mithilfe mindestens einer Haupt-Feder vorgespanntes Betätigungsorgan und einen elektromagnetischen Aktuator aufweist, der das Betätigungsorgan mittels der von ihm elektromagnetisch erzeugten Kraft gegen die Spannung der Haupt-Feder in seiner Bereitschaftsposition hält. Demgegenüber wird das Betätigungsorgan durch die Haupt-Feder in seine Auslöseposition gebracht wird, sobald die elektromagnetisch erzeugte Kraft des Aktuators abfällt. Dabei ist der Aktuator ein Solenoid, das in bestromtem Zustand zumindest ein Blockierelement bzw. eine Blockierstange gegen die Wirkung einer Hilfsfeder in einer Position hält, die einen formschlüssigen Eingriff zwischen mindestens einem radial beweglichen Halteelement und dem Betätigungsorgan erzwingt. Die Hilfsfeder übt keine Kraft auf das Betätigungsorgan aus. Sie hat lediglich die Funktion das Blockierelement in unbestromtem bzw. unterbestomtem Zustand des Solenoids in eine Position zu verschieben, in der der formschlüssige Eingriff zwischen dem mindestens einen Halteelement und dem Betätigungsorgan durch die Kraftwirkung der Haupt-Feder aufgehoben werden kann.

Besonders bevorzugt ist es so, dass das mindestens eine Haltelement bzw. die mindestens eine Haltekugel bei bestromtem Solenoid durch eine Durchtrittsöffnung eines Halterohrs hindurch formschlüssig in das Betätigungsorgan eingreift und sich dabei sowohl an der Blockierstange, an dem Halterohr und an dem Betätigungsorgan abstützt. Dabei liegt die Blockierstange zumindest in Richtung ihrer Längsachse gesehen nicht im Kraftfluss. Die Kraft, mit der die Haupt-Feder das Betätigungsorgan belastet, wird vom Betätigungsorgan auf das mindestens eine Halteelement bzw. die mindestens eine Haltekugel übertragen und von dort aus an das Halterohr weitergegeben. Denn das Halteelement bzw. die Haltekugel liegt gegen die Laibung der Durchtrittsöffnung des Halterohrs an.

Weitere Wirkungsweisen, Ausgestaltungen und Vorteile der Erfindung ergeben sich aus den anhand der Figuren beschriebenen Ausführungsbeispielen.

### Figurenliste

Die Figur 1 zeigt ein besonders bevorzugtes Ausführungsbeispiel für einen erfindungsgemäßen Auslöser, der Auslöser befindet sich hier in seiner Bereitschaftsposition.
Die Figur 2 zeigt den Auslöser gemäß Figur 1, jedoch in seiner Auslöseposition.
Die Figur 3 zeigt den erfindungsgemäßen Auslöser gemäß Figur 1 in der ersten Phase seines Rückgeholt-Werdens von der Auslöseposition in die Bereitschaftsposition.
Die Figur 4 zeigt den erfindungsgemäßen Auslöser gemäß Figur 1 in der zweiten Phase seines Rückgeholt-Werdens von der Auslöseposition in die Bereitschaftsposition.
Die Figur 5 zeigt ein zweites, alternatives Ausführungsbeispiel eines erfindungsgemäßen Auslösers.
Die Figur 6 zeigt ein drittes, wiederum alternatives Ausführungsbeispiel eines erfindungsgemäßen Auslösers.
Die Figur 7 zeigt den erfindungsgemäßen Auslöser in einer Aufzugssicherheitseinrichtung in Gestalt einer mit einem Bremskeil arbeitenden Bremsfangvorrichtung.
Die Figur 8 zeigt den erfindungsgemäßen Auslöser in einer Aufzugssicherheitseinrichtung in Gestalt einer mit einer Bremsrolle arbeitenden Bremsfangvorrichtung.
Die Figur 9 zeigt den erfindungsgemäßen Auslöser in einer Aufzugssicherheitseinrichtung in Gestalt eines Geschwindigkeitsbegrenzers zum Auslösen mechanischer Bremsfangvorrichtungen über ein Geschwindigkeitsbegrenzerseil.
Die Figur. 10 zeigt den erfindungsgemäßen Auslöser in einer Aufzugssicherheitseinrichtung in Gestalt einer Schutzraumabsicherung.
Die Figur 11 zeigt den erfindungsgemäßen Auslöser in einer Aufzugssicherheitseinrichtung in Gestalt einer Einrichtung zum Synchronisieren zweier Brems- oder Bremsfangvorrichtungen.

### Das erste Ausführungsbeispiel eines Auslösers

Die Erfindung wird zunächst anhand des besonders bevorzugten Ausführungsbeispiels beschrieben, das die Figuren 1 bis 4 zeigen.

Anhand der Figur 1, die ein besonders bevorzugtes Ausführungsbeispiel zeigt, lässt sich der grundlegende Aufbau des erfindungsgemäß in der Aufzugssicherheitseinrichtung zum Einsatz kommenden Auslösers anschaulich erläutern.

### Das Betätigungsorgan und seine Funktion

Der Auslöser 1 besitzt ein Betätigungsorgan 2, auf das eine Haupt-Feder 3 einwirkt. Im vorliegenden Beispiel ist das Betätigungsorgan 2 nach Art einer Druckstange bzw. eines Druckstücks ausgeführt, die bzw. das beispielsweise einen Bremskeil einer Bremsfangvorrichtung in einen Keilspalt hineindrücken kann - was später noch anhand einer Figur näher erläutert wird.

Es leuchtet ein, dass das Betätigungsorgan 2 eine erhebliche Kraft aufbringen muss, um den Bremskeil sicher in den Keilspalt drücken zu können, so dass der Fahrkorb auch wirklich gefangen wird. Diese Kraft muss auch im Falle eines totalen Stromausfalls zur Verfügung stehen. Um dies zu gewährleisten, steht das Betätigungsorgan 2, wenn es seine von Figur 1 gezeigte Position einnimmt, unter der Vorspannung der Haupt-Feder 3. Die Haupt-Feder 3 ist relativ stark, so dass das Betätigungsorgan 2 mit einer hinreichend großen Kraft aktiv werden kann.

Wie man gut an Hand eines Vergleichs der Figuren 1 bis 4 ist das Betätigungsorgan 2 beweglich gleitend auf dem Halterohr 13 gelagert, während das Halterohr 13 seinerseits translatorisch beweglich ausgeführt ist, was später noch näher erläutert wird. Das Betätigungsorgan 2 hat zu diesem Zweck bevorzugt einen gedachten Querschnitt eines innen hohlen T. Der "Stiel" des T bildet einen Führungsabschnitt. Er wird im Regelfall außen von der Haupt-Feder 3 übergriffen, bevorzugt um diese zu stützen / zu führen. Er läuft mit seinem Innenumfang auf dem Führungsrohr 13. Der gedachte Querbalken des T bildet einen Funktionsabschnitt, mit dessen Hilfe das Betätigungsorgan in seiner Bereitschaftsposition gehalten werden kann.

### Der erste Aktuator und der mit ihm kooperierende Wandler

Das Betätigungsorgan 2 wird durch einen ersten elektromagnetischen Aktuator in seiner von der Figur 1 gezeigten Bereitschaftsposition gehalten.

Dieser erste elektromagnetische Aktuator ist bei diesem Ausführungsbeispiel ein Solenoid 11. Dieses Solenoid 11 wirkt aber nicht unmittelbar auf das Betätigungsorgan 2 ein, sondern lediglich mittelbar über einen Wandler. Dieser Wandler wird hier durch die unmittelbar mit dem Solenoid 11 gekoppelte Blockiereinrichtung bzw. Blockierstange 9 im Verbund mit den mindestens zwei Haltekugeln 10 und dem Halterohr 13 gebildet. Die Blockierstange ist vorzugsweise parallel zu der Bewegungsrichtung des Betätigungsorgans 2 translatorisch verschiebbar. Das Halterohr weist Durchtrittsöffnungen für die Haltekugeln 10 auf. Dieser bevorzugte Wandler arbeitet also nach dem Prinzip des sog. Kugelverriegelungsbolzens. Der Vollständigkeit halber sei gesagt, dass statt den Haltekugeln 10 auch anders gestaltete Haltekörper zum Einsatz kommen können, beispielsweise in Stiftform, die dann z. B. über einen keilförmigen Abschnitt des Haltestifts in radialer Richtung verschoben werden können. Diese Tatsache wird nachfolgend nicht jeweils nochmals betont, wenn nachfolgend von den besonders bevorzugten Haltekugeln 10 gesprochen wird, die aber, solange nichts anderes gesagt ist, nicht nur die bevorzugten Kugeln im echten, engen Sinne bezeichnen, sondern im weiteren Sinne auch Haltekörper mit nicht-kugelförmiger Gestalt.

Wie man sieht, hat das Betätigungsorgan 2 einen Kupplungsansatz, der es dem Wandler 9, 10, 13 ermöglicht, formschlüssig mit dem Betätigungsorgan zu interagieren, um es in seiner Bereitschaftsposition zu halten.

Der Kupplungsansatz besitzt vorzugsweise die Gestalt einer Ausnehmung 15, die idealerweise am Innenumfang des innen hohlen Betätigungsorgans 2 angebracht ist. In diese Ausnehmung 15 haben sich die Haltekugeln 10 eingelegt. Dabei durchgreifen die Haltekugeln 10 jeweils eine Durchtrittsöffnung in dem Halterohr 13. Die Haltekugeln 10 werden dabei durch die Blockierstange 9 daran gehindert, sich in radial einwärtiger Richtung in das Halterohr 13 hineinzubewegen. Auf diese Art und Weise ist das Betätigungsorgan 2 formschlüssig mit dem Halterohr 13 verriegelt. Das Betätigungsorgan 2 bleibt dadurch in seiner Bereitschaftsposition. Dieser Zustand dauert an, solange das Solenoid 11 bestromt ist.

Sobald das Solenoid 11 nicht länger bestromt wird, etwa weil willkürlich ein Auslösesignal ansteht, das eine Unterbrechung der Stromzufuhr zum Solenoid auslöst, oder aber weil die Spannungsversorgung zusammengebrochen ist (Blackout), bricht die vom Solenoid entwickelte Haltekraft zusammen.

Dadurch kann die bislang durch die Haltekraft des Solenoid gespannt gehaltene Hilfsfeder 12 die Blockierstange 9 verschieben, im vorliegenden Ausführungsbeispiel nach rechts. Das führt dazu, dass die in die Blockierstange eingearbeitete Ausnehmung im Bereich radial unter den Haltekugeln 10 zu liegen kommt. Das gestattet es dem Betätigungsorgan 2 mit seiner Auflaufschräge 17, mit der seine Ausnehmung 15 vorzugsweise versehen ist, die Haltekugeln 10 in radial einwärtiger Richtung in das Innere des Halterohrs 13 hinein zu verdrängen.

Das Betätigungsorgan 2 kommt damit frei und kann von der Haupt-Feder 3 in seine Auslöseposition gebracht werden, in der es die ihm von der Haupt-Feder 3 vermittelte Kraft bestimmungsgemäß weitergibt. Das Betätigungsorgan 2 nimmt nun die von Figur 2 gezeigte Position ein.

### Der zweite Aktuator

Um das Betätigungsorgan 2 wieder von seiner Auslöseposition in seine Bereitschaftsposition zurückzuführen und dabei die Haupt-Feder 3 wieder vorzuspannen, kommt ein zweiter elektromagnetischer Aktuator zum Einsatz. Dieser zweite elektromagnetischer Aktuator wird bei diesem Ausführungsbeispiel durch den Elektromotor 6 realisiert. Dieser Motor 6 interagiert mit dem Halterohr 13, derart, dass er dieses translatorisch vor und zurück bewegen kann. Der Motor ist bevorzugt ein Rotationsmotor, da ein solcher bei gleicher Leistung im Regelfall deutlich günstiger ist als ein Linearmotor, nicht zuletzt, weil er mit einer Untersetzung arbeiten kann.

Im vorliegenden Fall wirkt der Motor 6 vorzugsweise mithilfe eines Kugelgewindetriebs auf das Halterohr 13 ein. Idealerweise ist der Kugelgewindetrieb selbsthemmend ausgelegt, so dass die Haupt-Feder 3 auch dann kein Verdrehen des Kugelgewindetriebs bewirkt (möglichst auch nicht unter dem Einfluss von allgemeinen Betriebsvibrationen), wenn der Motor 6 ausgeschaltet ist und kein Drehmoment mehr aufbringt.

Um das Rückführen des Betätigungsorgans 2 von seiner Auslöseposition in seine Bereitschaftsposition einzuleiten, bewegt der Motor 6 das Halterohr 13 in Richtung hin zu dem in Auslöseposition befindlichen Betätigungsorgan - bei dem hier zeichnerisch dargestellten Ausführungsbeispiel also nach rechts.

Dadurch kommt das Halterohr 13 aus seiner in Figur 2 gezeigten Position in die von Figur 3 gezeigte Position. Diese zeichnet sich dadurch aus, dass die Durchtrittsöffnungen in dem Halterohr, durch die die Haltekugeln 10 in radialer Richtung nach außen gedrückt werden können, jetzt wieder mit der Ausnehmung 15 des Betätigungsorgans 2 in radialer Richtung in Überdeckung sind.

Nachdem das Halterohr diese Position erreicht hat, wird der Motor 6 vorübergehend gestoppt. Nun wird der erste Aktuator wieder aktiviert. Das bedeutet im konkreten Fall, dass das Solenoid 11 wieder bestromt wird. Dadurch zieht das Solenoid 11 die Blockierstange 9 gegen die Kraft der Hilfsfeder 12 an, im vorliegenden Ausführungsbeispiel nach links. Das hat zur Folge, dass die Haltekugeln 10 von der Blockierstange 9 wieder durch die Durchtrittsöffnungen im Halterohr 13 hindurch radial nach außen in die Ausnehmung 15 des Betätigungsorgans 2 hineingeschoben und in dieser Position blockiert werden. Dadurch sind das Halterohr 13 und das Betätigungsorgan 2 jetzt wieder formschlüssig miteinander verbunden bzw. verriegelt. Der erste Aktuator bleibt nun bis zum nächsten Auslösefall aktiviert, d. h. bestromt.

Nun tritt der zweite Aktuator wieder in Aktion. Zu diesem Zweck wird der Motor 6 reversierend bestromt, derart, dass er das Halterohr 13 wieder in die Position (im figürlich dargestellten Fall nach links) zurückzieht, in der das Halterohr das Betätigungsorgan gegen die Kraft der Haupt-Feder 3 in seiner Bereitschaftsposition hält.

Das Halterohr 13 wird aus seiner von Figur 4 gezeigten Position wieder in die von Figur 1 gezeigte Position zurückgeführt. Der vergleichsweise starke Motor spannt dabei die Haupt-Feder 3 ohne Schwierigkeiten vor und bringt vorzugsweise auch noch weitere Kraft als sog. Nutzkraft auf, z. B. Kraft, mit der ein Bremskeil aus dem Keilspalt herausgezogen wird, oder Kraft, die ein sonstiges Bauteil außer dem Betätigungsorgan bewegt.

Somit hat das Betätigungsorgan 2 wieder seine Bereitschaftsposition erreicht und ist bereit für den nächsten Einsatz.

Es ist besonders günstig, einen hier zeichnerisch nicht näher dargestellten Kugel- oder Rollkörpergewindetrieb (nachfolgend synonyme Verwendung der Begrifflichkeiten) zu verwenden, um eine Wirkverbindung zwischen dem Motor 6 und dem Halterohr 13 herzustellen. Ein Kugelgewindetrieb besteht aus einer Gewindehülse, die über Kugeln auf eine Gewindestange einwirkt. Im Regelfall wird die Gewindehülse motorisch angetrieben, während die Gewindestange den Abtrieb bildet, so auch bevorzugt hier.

Ein Kugelgewindetrieb ist zum einen deswegen das Mittel der Wahl, weil er die Reibungsverluste minimiert und eine starke Übersetzung ins Langsame realisiert, so dass ein deutlich kleinerer und dafür höher drehender Motor ausreicht.

Zum anderen erspart es der Kugelgewindetrieb dem Halterohr 13, sich zu drehen. Dadurch wird es sehr einfach möglich, innerhalb des Halterohrs 13 den ersten elektromagnetischen Aktuator 4 in Gestalt des Solenoids 11 unterzubringen, was wegen der Stromversorgung schwieriger wäre, wenn sich das Halterohr 13 selbst dreht.

Die Konstruktion dieses Ausführungsbeispiels zeichnet sich durch ihre besonders kompakte Abmessungen aus, die dadurch möglich werden, dass die Blockierstange 9 in dem Halterohr 13 untergebracht ist.

Die Konstruktion zeichnet sich zugleich durch ihre besonders geringe Stromaufnahme im Betrieb aus. Um das Betätigungsorgan 2 in seiner Bereitschaftsposition zu halten, muss im Betrieb lediglich das Solenoid 11 bestromt werden. Das in der Regel über einen langen Zeitraum hinweg zu bestromende Solenoid 11 kann vergleichsweise schwach sein, weil es selbst keine Kraft aufbringen muss, die die Kraft der wesentlich stärkeren Haupt-Feder 3 ausgleicht. Stattdessen muss das Solenoid 11 nur diejenige wesentlich kleinere Kraft aufbringen, die zur Überwindung der Kraft der Hilfsfeder 12 erforderlich ist, gegen die die Blockierstange 9 in ihrer das Blockieren gewährleistenden Position gehalten werden muss. Das spart erheblich Energie ein.

Der Motor, der hier den zweiten Aktuator verwirklicht, kann stark sein und entsprechend viel Strom ziehen. Auf diese Art und Weise und infolge der Gewinde-Untersetzung, mit deren Hilfe der Motor auf das Betätigungsorgan 2 einwirkt, kann der Motor 6 große Rückstellkräfte aufbringen - wie sie z. B. nötig sind, um einen Bremskeil wieder aus dem Keilspalt zwischen der Führungsschiene und dem eigentlichen Bremsengrundkörper herauszuziehen. Für die Energiebilanz fällt die hohe Stromaufnahme des Motors bzw. zweiten Aktuators nicht ins Gewicht, da dieser nur kurzzeitig für den Rückstellvorgang bestromt werden muss und dann dauerhaft bis zum nächsten "Rückholen" nach "Auslösung" wieder abgeschaltet werden kann.

Abschließend ist noch einmal zusammenfassend auf die Stärken dieses Ausführungsbeispiels einzugehen.

Der erste Aktuator, bei diesem Ausführungsbeispiel in Gestalt des Solenoids 11, ist vollständig oder zumindest überwiegend innerhalb des zweiten Aktuators untergebracht, der bei diesem Ausführungsbeispiel die Gestalt eines Elektromotors 6 hat. Das spart erheblich Bauraum und macht den Auslöser 1 kleiner.

Der Wandler, der bei diesem Ausführungsbeispiel durch die Blockierstange 9, die Haltekugeln 10 bzw. den Haltekörper und durch das Halterohr 13 realisiert wird, ist überwiegend (bzw. zu mindestens 1/3) innerhalb des Betätigungsorgans 2 untergebracht. Auch das erlaubt eine sehr kompakte Gestaltung.

### Das zweite Ausführungsbeispiel eines Auslösers

Die Figur 5 zeigt das grundlegende Funktionsprinzips eines weiteren, alternativen Ausführungsbeispiels für einen erfindungsgemäß zu verwendenden Auslöser 1.

### Das Betätigungsorgan

Gut zu erkennen ist hier das Betätigungsorgan 2, das durch die Haupt-Feder 3 vorgespannt wird und nach dem Auslösen von der Haupt-Feder 3 die Kraft vermittelt bekommt, die das Betätigungsorgan 2 in seine Auslöseposition drückt und die Kraft vermittelt, die das Betätigungsorgan 2 aufzubringen hat, um die ihm zugedachte Funktion zu erfüllen.

### Der erste Aktuator

Gut zu erkennen ist hier auch der erste elektromagnetische Aktuator 4, der hier dazu dient, das Betätigungsorgan 2 in seiner Bereitschaftsposition zu halten und der stromlos geschaltet wird, um das Betätigungsorgan 2 so freizugeben, dass es durch die Haupt-Feder 3 in seine Auslöseposition gebracht werden kann.

Der erste elektromagnetische Aktuator 4 besteht hier aus einem Solenoid 11 und einer Wippe 19, die auf einer Gewindemutter 24 angeordnet sind bzw. mit einer solchen in Wirkverbindung stehen. Das Solenoid wirkt auf die Wippe 19 ein.

### Der zweite Aktuator

Die Gewindespindel 20 wird von einem Elektromotor 6 angetrieben und verfährt dadurch bei Bedarf die Gewindemutter 24 translatorisch hin und her. Die Gewindespindel 20, ihr Elektromotor 6 und die Gewindemutter 24 bilden hier den zweiten Aktuator.

### Der Wandler

Die Wippe 19 bildet bei diesem Ausführungsbeispiel den Wandler.

Die Wippe 19 ist zu diesem Zweck außermittig schwenkbar gelagert, im Lagerpunkt 21. Auf diese Art und Weise hat die Wippe einen kurzen Hebelarm 22 und einen langen Hebelarm 23. Der kurze Hebelarm 22 wirkt mit dem Betätigungsorgan 2 zusammen, um das Betätigungsorgan 2 in seiner Bereitschaftsposition zu halten. Der lange Hebelarm 23 der Wippe wirkt mit dem Solenoid 11 zusammen. Das heißt, dass der lange Hebelarm 23 von dem Solenoid 11 mit einem Drehmoment beaufschlagt wird, solange das Solenoid 11 bestromt ist. In dem Moment, in dem das Solenoid 11 nicht länger bestromt ist, kommt der lange Hebelarm 23 frei. Das hat zur Folge, dass das von der Haupt-Feder 3 mit einer Kraft beaufschlagte Betätigungsorgan 2 die Wippe 19 beiseite drücken kann. Dies ermöglicht es dem Betätigungsorgan 2, seine Bereitschaftsposition zu verlassen. Es wird dabei durch die Kraft der Haupt-Feder 3 in seine Auslöseposition gedrückt. Das Betätigungsorgan 2 passiert dabei das Solenoid 11.

Um das Betätigungsorgan 2 wieder aus seiner Auslöseposition in seine Bereitschaftsposition zurückzuführen, wird der Elektromotor 6 betätigt. Er verfährt mithilfe der Gewindespindel 20 die Gewindemutter 24 und damit das daran befestigte Solenoid 11 so, dass es erneut das Betätigungsorgan 2 passiert. Hierdurch gelangt das Solenoid 11 zusammen mit seiner Wippe 19 wieder in eine Position, in der das Solenoid 11 bestromt werden kann. Es zieht dadurch die Wippe wieder an und bringt die Wippe 19 dadurch zurück in eine Position, in der die Wippe 19 wieder an das Betätigungsorgan 2 angekuppelt ist. Nun wird der Motor so bestromt, dass er das Solenoid 11 zusammen mit der von ihm festgehaltenen Wippe 19 und dem Betätigungsorgan 2 gegen die Kraft der Haupt-Feder 3 wieder in seine Bereitschaftsposition zurück bewegt.

Dadurch, dass die Wippe 19, wie erwähnt, unterschiedlich lange Hebelarme 22 und 23 aufweist, lässt sich sicherstellen, dass das Solenoid 11 zum Halten des Betätigungsorgans 2 in seiner Bereitschaftsposition nur relativ geringe Kräfte entfalten muss und daher auch nur schwach bestromt werden muss. Wenn beispielsweise der lange Hebelarm 23 der Wippe 19 fünfmal länger ist als der kurze Hebelarm 22, dann ist die Haltekraft, die das Solenoid 11 aufbringen muss, um das Betätigungsorgan 2 in seiner Bereitschaftsposition zu halten, fünfmal kleiner als die Federkraft, die die Haupt-Feder 3 aufbringt und mit der die Haupt-Feder 3 das Betätigungsorgan 2 aus seiner Bereitschaftsposition in seine Auslöseposition zu drücken versucht.

Vorzugsweise ist es so, dass der lange Hebelarm 23 mindestens um den Faktor 2, idealerweise mindestens um den Faktor 3 länger ist als der kurze Hebelarm 22.

Anzumerken ist noch, dass die Gewindespindel 20 vorzugsweise eine Steigung aufweist, die ihr eine Selbsthemmung verleiht. Das bedeutet, dass sich die Gewindespindel 20 auch dann nicht unter dem Einfluss der über das Betätigungsorgan 2 angreifenden Kraft der Haupt-Feder 3 selbstständig zu drehen beginnt, wenn der Elektromotor 6 stromlos geschaltet ist.

### Das dritte Ausführungsbeispiel eines Auslösers

Die Figur 6 zeigt ein alternatives drittes Ausführungsbeispiel für den erfindungsgemäß zu verwendenden Auslöser 1.

Vorweggeschickt sei, dass das Besondere an diesem Ausführungsbeispiel ist, dass der erste elektromagnetische Aktuator 4 und der zweite elektromagnetische Aktuator 5 zusammenfallen, das heißt, es wird nur ein einziger elektromagnetischer Aktuator benötigt. Dieser verwirklicht sowohl die Funktion des ersten elektromagnetischen Aktuators als auch die Funktion des zweiten elektromagnetischen Aktuators, die in den anderen Ausführungsbeispielen getrennt voneinander vorgesehen sind.

### Das Betätigungsorgan

Wie man sieht, ist auch bei diesem Ausführungsbeispiel ein Betätigungsorgan 2 vorhanden, das gegen die Spannung bzw. Kraft der Haupt-Feder 3 in seiner Bereitschaftsposition gehalten wird.

### Der Aktuator

Als einziger Aktuator ist hier wiederum ein Elektromotor 6 vorgesehen.

### Der Wandler

Als Wandler dient hier wieder eine Gewindespindel 20, auf der eine Gewindemutter 24 läuft.

Die Gewindemutter 24 ist dabei so gestaltet, dass sie formschlüssig auf das Betätigungsorgan 2 einwirken kann.

In der von Figur 6 gezeigten Situation befindet sich das Betätigungsorgan 2 in seiner Bereitschaftsposition. Denn die Gewindemutter 24 wirkt derart formschlüssig mit dem Betätigungsorgan 2 zusammen, dass die Haupt-Feder 3 nicht dazu in der Lage ist, das Betätigungsorgan 2 aus seiner gezeigten Bereitschaftsposition in seine Auslöseposition zu drücken. Zu diesem Zweck ist der Motor 6 dauerhaft bestromt. Denn die Gewindespindel 20 ist hier mit einer Steigung versehen, die keine Selbsthemmung realisiert. Das bedeutet, dass sich die Gewindespindel 20 in dem Moment unter dem Einfluss der von der Haupt-Feder 3 auf das Betätigungsorgan 2 übertragenen Kraft zu drehen beginnt, in dem der Motor 6 nicht länger bestromt ist. Die Gewindespindel 20 beginnt sich dann so zu drehen, dass sich die Gewindemutter 24 translatorisch bewegt, im vorliegenden Fall der Figur 6 nach rechts. Dadurch kann die Haupt-Feder 3 das Betätigungsorgan 2 aus seiner Bereitschaftsposition in seine Auslöseposition überführen und dem Betätigungsorgan 2 die für die bestimmungsgemäße Betätigung erforderliche Kraft verleihen.

Dennoch ist es auch im vorliegenden Fall so, dass der Motor 6 zum Halten des Betätigungsorgans 2 in seiner Bereitschaftsposition nur einen Bruchteil der Kraft der Haupt-Feder 3 aufbringen muss. Dies deshalb, weil die Gewindespindel 20 auch hier einen Wandler darstellt, der eine Übersetzung realisiert. Die realisierte Übersetzung hängt von der Steigung der Gewindespindel 20 ab.

### Der Einsatz eines erfindungsgemäßen Auslösers in einer mit einem Bremskeil arbeitenden Bremsfangvorrichtung

Während die bisher erläuterten Figuren jeweils nur den erfindungsgemäßen Auslöser gezeigt haben, zeigt die Figur 7 ein Beispiel für die erfindungsgemäße Aufzugssicherheitseinrichtung ASE als Ganzes. Es handelt sich hier um eine Bremsfangvorrichtung an sich bekannter Art. Eine solche Bremsfangvorrichtung besteht unter anderem aus einem sogenannten Bremskeil 30 und einem Gegenbremsbelag 31. Der Bremskeil 30 und der Gegenbremsbelag 31 sind auf zwei unterschiedlichen Seiten einer Führungsschiene positioniert. Der Bremskeil 30 wird durch einen Auslöser 1 der zuvor besprochenen Art in seiner Bereitschaftsposition gehalten. Zu diesem Zweck steht der Bremskeil 30 mit dem Betätigungsorgan 2 des Auslösers 1 in Wirkverbindung. Wenn der Auslöser 1 aktiviert wird, beispielsweise im Falle einer Übergeschwindigkeit, dann drückt das Betätigungsorgan 2 unter dem Einfluss der Kraft seiner in dieser Figur nicht sichtbaren, weil im Auslösergehäuse verborgenen Haupt-Feder 3 den Bremskeil 30 gegen die Führungsschiene. In dem durch die Figur 7 gezeigten Fall drückt das Betätigungsorgan 2 des Auslösers 1 den Bremskeil 30 nach oben.

Da der Bremskeil 30 mit einer schrägverlaufenden Führungseinrichtung 32 versehen ist, kommt er dadurch mit der Führungsschiene in Kontakt. Sobald der Bremskeil 30 mit hinreichender Normalkraft an die Führungsschiene angepresst wird, entsteht zwischen der Führungsschiene und dem Bremskeil 30 eine so hohe Reibungskraft, dass der Bremskeil 30 dadurch tiefer in den Keilspalt eingetrieben wird. Das bewirkt, dass der Bremskeil 30 und der Gegenbremsbelag 31 die Führungsschiene sozusagen zwischen sich einklemmen. Auf diese Art und Weise wird zunächst stark gebremst und dann der Fahrkorb gefangen.

Wenn man sich nun vorstellt, dass der Auslöser 1 beispielsweise ein Auslöser der von den Figuren 1 bis 4 beschriebenen Art ist (was nicht zwingend erforderlich ist, Auslöser der in den Fig. 5 und 6 beschriebenen Art sind hier ebenfalls verwendbar), dann kann man leicht nachvollziehen, dass der Elektromotor 6 aufgrund der Tatsache, dass er nicht unmittelbar auf das Betätigungsorgan einwirkt, sondern mit einer starken Übersetzung durch den Wandler in Gestalt des Spindeltriebs 7 und des Halterohrs 13 auf das Betätigungsorgan 2 dazu in der Lage ist, den Bremskeil auch dann wieder zurückzuziehen, wenn dieser mit relativ hoher Kraft in den Keilspalt eingetrieben worden ist.

### Der Einsatz eines erfindungsgemäßen Auslösers in einer mit einer Bremsrolle arbeitenden Bremsfangvorrichtung

Die Figur 8 zeigt ein weiteres Ausführungsbeispiel einer erfindungsgemäßen Aufzugssicherheitseinrichtung mit einem Auslöser der anhand der Figuren 4 bis 6 beispielhaft beschriebenen Bauart. Das grundlegende Funktionsprinzip dieser Bremsfangvorrichtung funktioniert so, wie das in der vorveröffentlichten Patentanmeldung WO 2008/011896 A1 beschrieben ist. Die Bremsfangvorrichtung bedient sich also hier nicht eines Bremskeils, sondern einer Rolle 41, die nach dem Aktivieren der Bremsfangvorrichtung in einen Keilspalt eingetrieben wird und zusammen mit dem Gegenbremsbelag 44 die Führungsschiene zwischen sich einklemmt, so dass wieder eine starke Bremsung erreicht wird und gegebenenfalls anschließend ein Fang.

Lediglich die Betätigung erfolgt bei dieser Bremsfangvorrichtung etwas anders als bei der gleichartigen Bremsfangvorrichtung gemäß der Patentanmeldung WO 2008/011896 A1. Die Betätigung erfolgt hier nämlich über einen Schwenkhebel 40, der um einen Schwenkpunkt 45 dreht. Der Schwenkhebel 40 hält eine Rolle 41 mithilfe einer Schwenkstange 43. Es ist eine Hilfsfeder 42 vorgesehen, die die Rolle 41 über die Schwenkstange 43 in einer zurückgezogenen Position hält.

Betätigt wird das Ganze durch einen Auslöser 1 der zuvor beschriebenen, erfindungsgemäßen Art. Solange der Auslöser 1 bestromt ist, hält er den Schwenkhebel 40 in der von Figur 8 gezeigten Position. In dieser Position des Schwenkhebels 40 kommt die Rolle 41 nicht mit der Führungsschiene in Kontakt.

Sobald der Auslöser 1 aktiviert wird, drückt sein Betätigungsorgan 2 den Schwenkhebel mit der Kraft der in dieser Figur nicht dargestellten, da in dem Gehäuse des Auslösers untergebrachten, Haupt-Feder hin zur Führungsschiene. Hierdurch kommt die Rolle 41 mit der (hier nicht zeichnerisch dargestellten) Führungsschiene in Kontakt. Sie wird dadurch in den Keilspalt eingetrieben, so wie das die Patentanmeldung WO 2008/011896 A1 beschreibt. Im Zuge dessen wird die Hilfsfeder 42 komprimiert und die Schwenkstange 43 verschwenkt. Letztere folgt dadurch der sich in den Keilspalt hineinbewegenden Rolle 41, wiederum im Prinzip so, wie von der Patentanmeldung WO 2008/011896 A1 beschrieben. Um die Bremsfangvorrichtung wieder zu deaktivieren, wird der Fahrkorb ein Stück weit angehoben oder abgesenkt (je nachdem, ob bei Aufwärtsfahrt oder bei Abwärtsfahrt gefangen wurde). Dadurch bewegt sich die Rolle 41 wieder aus dem Keilspalt heraus.

Anschließend wird das Betätigungsorgan 2 des Auslösers 1 wieder aus seiner Auslöseposition in seine Bereitschaftsposition zurückgeführt, so wie jeweils anfangs im Rahmen der drei Ausführungsbeispiele für den Auslöser 1 beschrieben. Dadurch wird der Schwenkhebel 40 mitsamt der von ihm gehaltenen Rolle 41 von der Führungsschiene wegbewegt, so dass die Bremsfangvorrichtung wieder vollständig deaktiviert ist.

### Der Einsatz eines erfindungsgemäßen Auslösers am Geschwindigkeitsbegrenzer

Die Figur 9 zeigt ein weiteres Ausführungsbeispiel einer erfindungsgemäßen Aufzugssicherheitseinrichtung, in Gestalt eines Geschwindigkeitsbegrenzers. Sobald der Auslöser aktiviert wird, wird über den Hebel B ein nicht zeichnerisch dargestelltes Begrenzerseil abgebremst und über die dabei erzeugte Kraft die Bremsfangvorrichtungen am Fahrkorb aktiviert.

### Der Einsatz eines erfindungsgemäßen Auslösers zur Schutzraumabsicherung

Die Figur 10 zeigt ein weiteres Ausführungsbeispiel einer erfindungsgemäßen Aufzugssicherheitseinrichtung, in Gestalt einer Schutzraumabsicherung. Sobald deren Auslöser aktiviert werden schieben sie Bewegungsbegrenzer B in die Laufbahn des Fahrkorbs ein.

### Der Einsatz eines erfindungsgemäßen Auslösers zur Synchronisierung zweier Bremsvorrichtungen

Die Figur 11 zeigt ein weiteres Ausführungsbeispiel einer erfindungsgemäßen Aufzugssicherheitseinrichtung mit einem hier als Tandem eingesetzten Paar derjenigen Auslöser, deren Bauart anhand der Figuren 4 bis 6 beispielhaft beschrieben worden ist.

Sobald die Auslöser aktiviert werden steht die Kraft der hier nicht sichtbaren Haupt-Federn an den Betätigungsorganen 2 an, so dass die Stange S in beide Richtungen eine Kraft ausübt, die die Brems- oder Bremsfangvorrichtungen einfallen lässt.

### Abschließende Bemerkung

Auch unabhängig von den bisher aufgestellten Ansprüchen wird Schutz für eine Auszugssicherheitseinrichtung beansprucht, bei der das Betätigungsorgan durch formschlüssige Verriegelung und vorzugsweise mithilfe eines Mechanismus gegen die Kraft der Haupt-Feder in seiner Bereitschaftsposition gehalten wird, der nach Art eines Kugelverriegelungsbolzens gestaltet ist, wobei vorzugsweise Kugeln zum Einsatz kommen, im weiteren Sinne statt Kugeln auch Verriegelungsstifte zum Einsatz kommen können.

Auch unabhängig von den bisher aufgestellten Ansprüchen wird Schutz für eine Aufzugssicherheitseinrichtung mit einem Auslöser (1) beansprucht, der ein mithilfe mindestens einer Haupt-Feder (3) vorgespanntes Betätigungsorgan (2) und einen elektromagnetischen Aktuator (4) aufweist, der das Betätigungsorgan (2) mittels der von ihm elektromagnetisch erzeugten Kraft gegen die Spannung der Haupt-Feder (3) in seiner Bereitschaftsposition hält, während das Betätigungsorgan (2) durch die Haupt-Feder (3) in seine Auslöseposition gebracht wird, sobald die elektromagnetisch erzeugte Kraft des Aktuators (4) abfällt, dadurch gekennzeichnet, dass der elektromagnetische Aktuator (4) über einen Wandler auf das Betätigungsorgan (2) einwirkt, wobei der Wandler so gestaltet ist, dass die Kraft, die der Aktuator (4) elektromagnetisch aufbringen muss, um das Betätigungsorgan (2) in seiner Bereitschaftsposition zu halten, kleiner ist als die durch die Spannung der Haupt-Feder (3) erzeugte Kraft.

Auch unabhängig von den bisher aufgestellten Ansprüchen wird Schutz für eine Aufzugssicherheitseinrichtung, die dadurch gekennzeichnet ist, dass der Wandler durch eine unmittelbar mit dem Aktuator (4) gekoppelte Blockiereinrichtung bzw. Blockierstange 9 im Verbund mit einem Halteelement (10) und einem Halterohr (13) gebildet ist und der Aktuator (4) das Blockierelement bzw. die Blockierstange (9) gegen die Wirkung einer Hilfsfeder (12) in einer Position hält, die einen formschlüssigen Eingriff zwischen dem mindestens einen radial beweglichen Halteelement (10) und dem Betätigungsorgan (2) erzwingt, wobei die Hilfsfeder (12) das Blockierelement in unbestromten bzw. unterbestromten Zustand des Aktuators (4) in eine Position verschiebt, in der der formschlüssige Eingriff zwischen dem mindestens einen Halteelement und dem Betätigungsorgan (2) durch die Kraftwirkung der Haupt-Feder (3) aufgehoben werden kann.

Auch unabhängig von den bisher aufgestellten Ansprüchen wird Schutz für eine Aufzugssicherheitseinrichtung beansprucht, die dadurch gekennzeichnet ist, dass die Aufzugssicherheitseinrichtung (ASE) zusätzlich mindestens einen zweiten elektromagnetischen Aktuator (5) aufweist, der ein Mittel besitzt, mittels dessen er wieder an das in Auslöseposition befindliche Betätigungsorgan (2) ankuppeln kann, wobei der zweite elektromagnetische Aktuator (5) so gestaltet ist, dass er das Betätigungsorgan (2) nach dem Wiederankuppeln gegen die Kraft der mindestens einen Haupt-Feder (3) in seine Bereitschaftsposition zurückbewegen kann.

Auch unabhängig von den bisher aufgestellten Ansprüchen wird Schutz für eine Aufzugssicherheitseinrichtung beansprucht, die dadurch gekennzeichnet ist, dass der erste und der zweite Aktuator identisch sind.

Auch unabhängig von den bisher aufgestellten Ansprüchen wird Schutz für eine Aufzugssicherheitseinrichtung beansprucht, die dadurch gekennzeichnet ist, dass der Aktuator ein Elektromotor (6) ist, der über einen nicht selbsthemmend ausgelegten Gewindetrieb (7) auf das Betätigungsorgan (2) einwirkt.

Auch unabhängig von den bisher aufgestellten Ansprüchen wird Schutz für eine Aufzugssicherheitseinrichtung beansprucht, die dadurch gekennzeichnet ist, dass der erste Aktuator (4) im regulären Aufzugsfahrbetrieb dauerbestromt ist, während der zweite Aktuator (5) im regulären Aufzugsfahrbetrieb nicht bestromt ist.

Auch unabhängig von den bisher aufgestellten Ansprüchen wird Schutz für eine Aufzugssicherheitseinrichtung beansprucht, die dadurch gekennzeichnet ist, dass der erste elektromagnetische Aktuator (4) ein den Wandler bildendes Verriegelungsorgan (9, 10, 13) betätigt, wobei der erste Aktuator (4) und das Verriegelungsorgan (9, 10, 13) so gestaltet sind und derart zusammenwirken, dass das Betätigungsorgan (2) vom Verriegelungsorgan (9, 10, 13) formschlüssig verriegelt in seiner Bereitschaftsposition gehalten wird, solange der erste elektromagnetische Aktuator (4) bestromt ist und das Verriegelungsorgan (9, 10, 13) bzw. ein Teil davon vom ersten Aktuator (4), sobald dieser nicht mehr bestromt oder unterbestromt ist, in eine Position gebracht wird, in der die formschlüssige Verriegelung aufgehoben ist.

Auch unabhängig von den bisher aufgestellten Ansprüchen wird Schutz für eine Aufzugssicherheitseinrichtung beansprucht, die dadurch gekennzeichnet ist, dass die Kräfte der Haupt-Feder (3) durch ein Verriegelungsorgan (9, 10, 13) so abgeleitet werden, dass sie den ersten Aktuator (4) nicht belasten, weil er vollständig außerhalb des Kraftfluss der Haupt-Feder (3) liegt.

Auch unabhängig von den bisher aufgestellten Ansprüchen wird Schutz für eine Aufzugssicherheitseinrichtung (ASE) mit einem Auslöser (1) beansprucht, der ein mithilfe mindestens einer Haupt-Feder (3) vorgespanntes Betätigungsorgan (2) und einen elektromagnetischen Aktuator (4) aufweist, der das Betätigungsorgan (2) mittels der von ihm elektromagnetisch erzeugten Kraft gegen die Spannung der Haupt-Feder (3) in seiner Bereitschaftsposition hält, während das Betätigungsorgan (2) durch die Haupt-Feder (3) in seine Auslöseposition gebracht wird, sobald die elektromagnetisch erzeugte Kraft des Aktuators (4) abfällt, dadurch gekennzeichnet, dass der Aktuator (4) ein Solenoid (11) ist, das in bestromtem Zustand zumindest ein Blockierelement bzw. eine Blockierstange (9) gegen die Wirkung einer Hilfsfeder in einer Position hält, die einen formschlüssigen Eingriff zwischen mindestens einem radial beweglichen Halteelement (10) und dem Betätigungsorgan (2) erzwingt, wobei die Hilfsfeder (12) das Blockierelement in unbestromtem bzw. unterbestromtem Zustand des Solenoids (11) in eine Position verschiebt, in der der formschlüssige Eingriff zwischen dem mindestens einen Halteelement und dem Betätigungsorgan (2) durch die Kraftwirkung der Haupt-Feder (3) aufgehoben werden kann.

Auch unabhängig von den bisher aufgestellten Ansprüchen wird Schutz für eine Aufzugssicherheitseinrichtung beansprucht, die dadurch gekennzeichnet ist, dass das mindestens eine Haltelement bzw. die mindestens eine Haltekugel (10) bei bestromtem Solenoid (11) durch eine Durchtrittsöffnung eines Halterohrs (13) hindurch formschlüssig in das Betätigungsorgan (2) eingreift und sich dabei sowohl an der Blockierstange (9), an dem Halterohr (13) und an dem Betätigungsorgan (2) abstützt.

Auch unabhängig von den bisher aufgestellten Ansprüchen wird Schutz für eine Aufzugssicherheitseinrichtung beansprucht, die dadurch gekennzeichnet ist, dass dem Halterohr so antreibbar ist, dass es eine translatorische Bewegung ausführt, vorzugsweise eine rein translatorische Bewegung.

Auch unabhängig von den bisher aufgestellten Ansprüchen wird Schutz für eine Aufzugssicherheitseinrichtung beansprucht, die dadurch gekennzeichnet ist, dass das Halterohr mithilfe eines Gewindetriebs antreibbar ist, vorzugsweise mithilfe eine Wälzkörpergewindetriebs.

Auch unabhängig von den bisher aufgestellten Ansprüchen wird Schutz für eine Aufzugssicherheitseinrichtung beansprucht, die dadurch gekennzeichnet ist, dass das die Blockierstange (9) bzw. das Blockierelement betätigende Solenoid (11) zumindest teilweise, vorzugsweise vollständig im Inneren des Motors (6) liegt, der das Halterohr (13) antreibt.

Auch unabhängig von den bisher aufgestellten Ansprüchen wird Schutz für eine Aufzugssicherheitseinrichtung beansprucht, die dadurch gekennzeichnet ist, dass das die Blockierstange (9) bzw. das Blockierelement zumindest teilweise, vorzugsweise vollständig im Inneren des Halterohrs (13) angeordnet ist.

Auch unabhängig von den bisher aufgestellten Ansprüchen wird Schutz für eine Aufzugssicherheitseinrichtung beansprucht, die dadurch gekennzeichnet ist, dass das die Blockierstange (9) bzw. das Blockierelement und das Halterohr (13) zumindest teilweise, vorzugsweise auf dem überwiegenden Teil ihrer Länge im Inneren der Haupt-Feder (3) angeordnet sind.

Auch unabhängig von den bisher aufgestellten Ansprüchen wird Schutz für eine Aufzugssicherheitseinrichtung beansprucht, die dadurch gekennzeichnet ist, dass das mindestens eine Halteelement bzw. die mindestens eine Haltekugel (10) im Inneren des Betätigungsorgans (2) angeordnet ist.

Auch unabhängig von den bisher aufgestellten Ansprüchen wird Schutz für eine Aufzugssicherheitseinrichtung beansprucht, die dadurch gekennzeichnet ist, dass das Betätigungsorgan (2) mithilfe eines Mechanismus gegen die Kraft der Haupt-Feder (3) in seiner Bereitschaftsposition gehalten wird, der nach Art eines Kugelverriegelungsbolzens gestaltet ist.

Die vorhergehenden Absätze beanspruchen Schutz für eine Aufzugssicherheitseinrichtung allein und/oder in Kombination der einzelnen Merkmale der jeweiligen Absätze.

### Bezugszeichenliste

- 1: Auslöser
- 2: Betätigungsorgan
- 3: Haupt-Feder
- 4: (erster) elektromagnetischer Aktuator
- 5: (zweiter) elektromagnetischer Aktuator
- 6: Elektromotor
- 7: Spindeltrieb
- 8: Verriegelungsorgan
- 9: Blockierstange bzw. Blockierelement
- 10: Haltekugel bzw. Halteelement
- 11: Solenoid
- 12: Hilfsfeder
- 13: Halterohr
- 14: (nicht vergeben)
- 15: Ausnehmung des Betätigungsorgans
- 16: Durchtrittsöffnung des Halterohrs
- 17: Auflaufschräge
- 18: (nicht vergeben)
- 19: Wippe
- 20: Gewindespindel
- 21: Lagerpunkt
- 22: kurzer Hebelarm der Wippe
- 23: langer Hebelarm der Wippe
- 24: Gewindemutter
- 25 - 29: (nicht vergeben)
- 30: Bremskeil
- 31: Gegenbremsbelag
- 32: Führungseinrichtung
- 33 - 39: (nicht vergeben)
- 40: Schwenkhebel
- 41: Rolle
- 42: Hilfsfeder
- 43: Schwenkstange
- 44: Gegenbremsbelag
- 45: Schwenkpunkt

- ASE: Aufzugssicherheitseinrichtung
- S: Stange
- B: Bewegungsbegrenzer/Bremshebel

## Patentansprüche

1. Aufzugssicherheitseinrichtung (ASE), **dadurch gekennzeichnet, dass** ein Betätigungsorgan (2) mithilfe eines Mechanismus gegen die Kraft einer Haupt-Feder (3) in seiner Bereitschaftsposition gehalten wird, der nach Art eines Kugelverriegelungsbolzens gestaltet ist, wobei im Kugelverriegelungsbolzen Haltekörper wie beispielsweise Haltekugeln (10) oder Verriegelungsstifte zum Einsatz kommen, wobei das Betätigungsorgan (2) einen Kupplungsansatz in Gestalt einer Ausnehmung (15), in welche sich die Haltekörper in Bereitschaftsposition einlegen, hat, der es einem Wandler (9, 10, 13) ermöglicht, formschlüssig mit dem Betätigungsorgan zu interagieren, um es in seiner Bereitschaftsposition zu halten.

2. Aufzugssicherheitseinrichtung (ASE) nach Anspruch 1, **dadurch gekennzeichnet, dass** die Aufzugssicherheitseinrichtung (ASE) einen Auslöser umfasst, der das mithilfe mindestens der Haupt-Feder (3) vorgespannte Betätigungsorgan (2) und einen elektromagnetischen Aktuator (4) aufweist, der das Betätigungsorgan (2) mittels der von ihm elektromagnetisch erzeugten Kraft gegen die Spannung der Haupt-Feder (3) in seiner Bereitschaftsposition hält, während das Betätigungsorgan (2) durch die Haupt-Feder (3) in seine Auslöseposition gebracht wird, sobald die elektromagnetisch erzeugte Kraft des Aktuators (4) abfällt, wobei der elektromagnetischen Aktuator (4) über den Wandler auf das Betätigungsorgan (2) einwirkt, wobei der Wandler so gestaltet ist, dass die Kraft, die der Aktuator (4) elektromagnetisch aufbringen muss, um das Betätigungsorgan (2) in seiner Bereitschaftsposition zu halten, kleiner ist als die durch die Spannung der Haupt-Feder (3) erzeugte Kraft.

3. Aufzugssicherheitseinrichtung (ASE) nach Anspruch 1 oder 2, **dadurch gekennzeichnet, dass** der Wandler durch eine unmittelbar mit einem Aktuator (4) gekoppelte Blockiereinrichtung bzw. Blockierstange (9) im Verbund mit dem Halteelement (10) und einem Halterohr (13) gebildet ist und der Aktuator (4) das Blockierelement bzw. die Blockierstange (9) gegen die Wirkung einer Hilfsfeder (12) in einer Position hält, die einen formschlüssigen Eingriff zwischen dem mindestens einen radial beweglichen Halteelement (10) und dem Betätigungsorgan (2) erzwingt, wobei die Hilfsfeder (12) das Blockierelement in unbestromten bzw. unterbestromten Zustand des Aktuators (4) in eine Position verschiebt, in der der formschlüssige Eingriff zwischen dem mindestens einen Halteelement und dem Betätigungsorgan (2) durch die Kraftwirkung der Haupt-Feder (3) aufgehoben werden kann.

4. Aufzugssicherheitseinrichtung (ASE) nach Anspruch 2 oder 3,
**dadurch gekennzeichnet, dass** die Aufzugssicherheitseinrichtung (ASE) zusätzlich mindestens einen zweiten elektromagnetischen Aktuator (5) aufweist, der ein Mittel besitzt, mittels dessen er wieder an das in Auslöseposition befindliche Betätigungsorgan (2) ankuppeln kann, wobei der zweite elektromagnetische Aktuator (5) so gestaltet ist, dass er das Betätigungsorgan (2) nach dem Wiederankuppeln gegen die Kraft der mindestens einen Haupt-Feder (3) in seine Bereitschaftsposition zurückbewegen kann.

5. Aufzugssicherheitseinrichtung (ASE) nach Anspruch 4,
**dadurch gekennzeichnet, dass** der erste und der zweite Aktuator identisch sind.

6. Aufzugssicherheitseinrichtung (ASE) nach Anspruch 5,
**dadurch gekennzeichnet, dass** der Aktuator ein Elektromotor (6) ist, der über einen nicht selbsthemmend ausgelegten Gewindetrieb (7) auf das Betätigungsorgan (2) einwirkt.

7. Aufzugssicherheitseinrichtung (ASE) nach Anspruch 2 und 4,
**dadurch gekennzeichnet, dass** der erste Aktuator (4) im regulären Aufzugsfahrbetrieb dauerbestromt ist, während der zweite Aktuator (5) im regulären Aufzugsfahrbetrieb nicht bestromt ist.

8. Aufzugssicherheitseinrichtung (ASE) nach Anspruch 2, und 4 oder nach Anspruch 7, **dadurch gekennzeichnet, dass** der erste elektromagnetische Aktuator (4) das den Wandler bildendes Verriegelungsorgan (9, 10, 13) betätigt, wobei der erste Aktuator (4) und das Verriegelungsorgan (9, 10, 13) so gestaltet sind und derart zusammenwirken, dass das Betätigungsorgan (2) vom Verriegelungsorgan (9, 10, 13) formschlüssig verriegelt in seiner Bereitschaftsposition gehalten wird, solange der erste elektromagnetische Aktuator (4) bestromt ist und das Verriegelungsorgan (9, 10, 13) bzw. ein Teil davon vom ersten Aktuator (4), sobald dieser nicht mehr bestromt oder unterbestromt ist, in eine Position gebracht wird, in der die formschlüssige Verriegelung aufgehoben ist.

9. Aufzugssicherheitseinrichtung (ASE) nach einem der vorhergehenden Ansprüche 2 bis 8, **dadurch gekennzeichnet, dass** die Kräfte der Haupt-Feder (3) durch ein Verriegelungsorgan (9, 10, 13) so abgeleitet werden, dass sie den ersten Aktuator (4) nicht belasten, weil er vollständig außerhalb des Kraftfluss der Haupt-Feder (3) liegt.

10. Aufzugssicherheitseinrichtung (ASE) nach Anspruch 1, wobei die Aufzugssicherheitseinrichtung (ASE) einen Auslöser (1) umfasst, der das mithilfe mindestens der Haupt-Feder (3) vorgespanntes Betätigungsorgan (2) und einen elektromagnetischen Aktuator (4) aufweist, der das Betätigungsorgan (2) mittels der von ihm elektromagnetisch erzeugten Kraft gegen die Spannung der Haupt-Feder (3) in seiner Bereitschaftsposition hält, während das Betätigungsorgan (2) durch die Haupt-Feder (3) in seine Auslöseposition gebracht wird, sobald die elektromagnetisch erzeugte Kraft des Aktuators (4) abfällt, **wobei** der Aktuator (4) ein Solenoid (11) ist, das in bestromtem Zustand zumindest ein Blockierelement bzw. eine Blockierstange (9) gegen die Wirkung einer Hilfsfeder in einer Position hält, die einen formschlüssigen Eingriff zwischen mindestens einem radial beweglichen Halteelement (10) und dem Betätigungsorgan (2) erzwingt, wobei die Hilfsfeder (12) das Blockierelement in unbestromtem bzw. unterbestromtem Zustand des Solenoids (11) in eine Position verschiebt, in der der formschlüssige Eingriff zwischen dem mindestens einen Halteelement und dem Betätigungsorgan (2) durch die Kraftwirkung der Haupt-Feder (3) aufgehoben werden kann.

11. Aufzugssicherheitseinrichtung (ASE) nach Anspruch 10,
**dadurch gekennzeichnet, dass** das mindestens eine Haltelement bzw. die mindestens eine Haltekugel (10) bei bestromtem Solenoid (11) durch eine Durchtrittsöffnung eines Halterohrs (13) hindurch formschlüssig in das Betätigungsorgan (2) eingreift und sich dabei sowohl an der Blockierstange (9), an dem Halterohr (13) und an dem Betätigungsorgan (2) abstützt.

12. Aufzugssicherheitseinrichtung (ASE) nach Anspruch 10 oder 11, **dadurch gekennzeichnet, dass** das Halterohr so antreibbar ist, dass es eine translatorische Bewegung ausführt, vorzugsweise eine rein translatorische Bewegung.

13. Aufzugssicherheitseinrichtung (ASE) nach einem der Ansprüche 10 bis 12, **dadurch gekennzeichnet, dass** das Halterohr mithilfe eines Gewindetriebs antreibbar ist, vorzugsweise mithilfe eine Wälzkörpergewindetriebs.

14. Aufzugssicherheitseinrichtung (ASE) nach einem der Ansprüche 10 bis 13, **dadurch gekennzeichnet, dass** das die Blockierstange (9) bzw. das Blockierelement betätigende Solenoid (11) zumindest teilweise, vorzugsweise vollständig im Inneren des Motors (6) liegt, der das Halterohr (13) antreibt.

15. Aufzugssicherheitseinrichtung (ASE) nach einem der Ansprüche 10 bis 14, **dadurch gekennzeichnet, dass** die Blockierstange (9) bzw. das Blockierelement zumindest teilweise, vorzugsweise vollständig im Inneren des Halterohrs (13) angeordnet ist.

16. Aufzugssicherheitseinrichtung (ASE) nach einem der Ansprüche 10 bis 15, **dadurch gekennzeichnet, dass** die Blockierstange (9) bzw. das Blockierelement und das Halterohr (13) zumindest teilweise, vorzugsweise auf dem überwiegenden Teil ihrer Länge im Inneren der Haupt-Feder (3) angeordnet sind.

17. Aufzugssicherheitseinrichtung (ASE) nach einem der Ansprüche 10 bis 13, **dadurch gekennzeichnet, dass** das mindestens eine Halteelement bzw. die mindestens eine Haltekugel (10) im Inneren des Betätigungsorgans (2) angeordnet ist.

## Claims

1. Elevator safety device (ASE), **characterized in that** an actuating element (2) is held in its standby position against the force of a main spring (3) by means of a mechanism which is designed in the form of a ball locking bolt, wherein retaining bodies such as retaining balls (10) or locking pins are used in the ball locking bolt, wherein the actuating element (2) has a coupling attachment in the form of a recess (15), into which the retaining bodies are inserted in the standby position and which enables a converter (9, 10, 13) to interact with the actuating element in a positively locking manner in order to keep it in its standby position.

2. The elevator safety device (ASE) according to claim 1, **characterized in that** the elevator safety device (ASE) comprises a trigger which has the actuating element (2) preloaded by means of at least the main spring (3) and an electromagnetic actuator (4) which holds the actuating element (2) in its standby position by means of the electromagnetically generated force against the tension of the main spring (3), while the actuating element (2) is brought into its triggering position by the main spring (3) as soon as the electromagnetic force of the actuator (4) drops, wherein the electromagnetic actuator (4) acts on the actuating element (2) via the converter, wherein the converter is designed in such a way that the force the actuator (4) has to apply electromagnetically in order to hold the actuating element (2 ) in its standby position is smaller than the force generated by the tension of the main spring (3).

3. The elevator safety device (ASE) according to claim 1 or 2, **characterized in that** the converter is formed by a blocking device or blocking rod (9) directly coupled to an actuator (4) in combination with the retaining element (10) and a retaining tube (13) and the actuator (4) holds the blocking element or the blocking rod (9) against the effect of an auxiliary spring (12) in a position which forces a positive engagement between the at least one radially movable retaining element (10) and the actuating element (2), wherein, when the actuator (4) is not energized or not sufficiently energized, the auxiliary spring (12) moves the blocking element into a position in which the positive engagement between the at least one retaining element and the actuating element (2) can be released by the force of the main spring (3).

4. The elevator safety device (ASE) according to claim 2 or 3, **characterized in that** the elevator safety device (ASE) additionally has at least a second electromagnetic actuator (5) comprising a means by which it can be coupled back to the actuating element (2) being in the triggering position, wherein the second electromagnetic actuator (5) is designed in such a way that, after recoupling, it can move the actuating element (2) back into its standby position against the force of the at least one main spring (3).

5. The elevator safety device (ASE) according to claim 4, **characterized in that** the first and the second actuators are identical.

6. The elevator safety device (ASE) according to claim 5, **characterized in that** the actuator is an electric motor (6) which acts on the actuating element (2) via a non-self-locking screw drive (7).

7. The elevator safety device (ASE) according to claims 2 and 4, **characterized in that** the first actuator (4) is permanently energized during regular elevator operation, while the second actuator (5) is not energized during regular elevator operation.

8. The elevator safety device (ASE) according to claims 2 and 4 or according to claim 7, **characterized in that** the first electromagnetic actuator (4) actuates the locking element (9, 10, 13) forming the converter, wherein the first actuator (4) and the locking element (9, 10, 13) are designed and cooperate in such a way that, as long as the first electromagnetic actuator (4) is energized, the actuating element (2) is held in a positively locked manner by the locking element (9, 10, 13) in its standby position, and, as soon as the first actuator (4) is no longer energized or not sufficiently energized, the locking element (9, 10, 13) or a part of it is brought by the first actuator (4) into a position, in which the positive locking is released.

9. The elevator safety device (ASE) according to one of the preceding claims 2 to 8, **characterized in that** the forces of the main spring (3) are diverted by a locking element (9, 10, 13) in such a way that they do not load the first actuator (4), because it is completely outside the power flow of the main spring (3).

10. The elevator safety device (ASE) according to claim 1, wherein the elevator safety device (ASE) comprises a trigger (1) which has the actuating element (2) preloaded by means of at least the main spring (3) and an electromagnetic actuator (4) which holds the actuating element (2) in its standby position by means of the electromagnetically generated force against the tension of the main spring (3), while the actuating element (2) is brought into its triggering position by the main spring (3) as soon as the electromagnetically generated force of the actuator (4) drops, **wherein** the actuator (4) is a solenoid (11) which, when energized, holds at least one blocking element or blocking rod (9) against the effect of an auxiliary spring (12) in a position which forces a positive engagement between at least one radially movable retaining element (10) and the actuating element (2), wherein, when the solenoid (11) is not energized or not sufficiently energized, the auxiliary spring (12) moves the blocking element into a position in which the positive engagement between the at least one retaining element and the actuating element (2) can be cancelled by the force of the main spring (3).

11. The elevator safety device (ASE) according to claim 10, **characterized in that,** when the solenoid (11) is energized, the at least one retaining element or the at least one retaining ball (10) engages positively into the actuating element (2) through a passage opening of a retaining tube (13), and, when doing so, it is supported both by the blocking rod (9), the retaining tube (13) and the actuating element (2).

12. The elevator safety device (ASE) according to claim 10 or 11, **characterized in that** the retaining tube can be driven in such a way that it executes a translational movement, preferably a purely translational movement.

13. The elevator safety device (ASE) according to one of claims 10 to 12,
**characterized in that** the retaining tube can be driven by means of a screw drive, preferably by means of a rolling-body screw drive.

14. The elevator safety device (ASE) according to one of claims 10 to 13,
**characterized in that** the solenoid (11) actuating the blocking rod (9) or the blocking element is positioned at least partially, preferably completely, inside the motor (6) that drives the retaining tube (13).

15. The elevator safety device (ASE) according to one of claims 10 to 14,
**characterized in that** the blocking rod (9) or the blocking element is arranged at least partially, preferably completely, inside the retaining tube (13).

16. The elevator safety device (ASE) according to one of claims 10 to 15,
**characterized in that** the blocking rod (9) or the blocking element and the retaining tube (13) are arranged at least partially, preferably over the major part of their length, inside the main spring (3).

17. The elevator safety device (ASE) according to one of claims 10 to 13,
**characterized in that** the at least one retaining element or the at least one retaining ball (10) is arranged inside the actuating element (2).

## Revendications

1. Dispositif de sécurité pour un ascenseur (ASE), **caractérisé en ce qu'**un élément d'actionnement (2) est maintenu dans sa position d'attente au moyen d'un mécanisme et contre la force d'un ressort principal (3), ledit mécanisme étant conçu à la manière d'un boulon de verrouillage à billes, des corps de support tels que des billes de support (10) ou des goupilles de verrouillage étant utilisés dans le boulon de verrouillage à billes, l'élément d'actionnement (2) ayant un épaulement d'accouplement sous la forme d'un évidement (15) dans lequel les corps de support s'insèrent en position d'attente, l'évidement permettant à un convertisseur (9, 10, 13) d'interagir par verrouillage positif avec l'élément d'actionnement pour le maintenir dans sa position d'attente.

2. Le dispositif de sécurité pour un ascenseur (ASE) selon la revendication 1, **caractérisé en ce que** le dispositif de sécurité pour un ascenseur (ASE) comporte un déclencheur (1) qui a l'élément d'actionnement (2) précontraint au moyen au moins du ressort principal (3) et un actionneur électromagnétique (4) qui maintient l'élément d'actionnement (2) dans sa position d'attente au moyen de la force générée de manière électromagnétique contre la tension du ressort principal (3), tandis que l'élément d'actionnement (2) est amené dans sa position de déclenchement par le ressort principal (3), dès que la force générée de manière électromagnétique par l'actionneur (4) s'abaisse, l'actionneur électromagnétique (4) agissant sur l'élément d'actionnement (2) via un convertisseur, le convertisseur étant conçu de telle sorte que la force que l'actionneur (4) doit appliquer de manière électromagnétique pour maintenir l'élément d'actionnement (2) dans sa position d'attente est inférieure à la force générée par la tension du ressort principal (3).

3. Le dispositif de sécurité pour un ascenseur (ASE) selon la revendication 1 ou la revendication 2, **caractérisé en ce que** le convertisseur est formé par un dispositif de blocage ou une tige de blocage (9) couplé(e) directement à l'actionneur (4) en combinaison avec un élément de support (10) et un tube de support (13) et, contre l'effet d'un ressort auxiliaire (12), l'actionneur (4) maintient l'élément de blocage ou la tige de blocage (9) dans une position qui force un engagement positif entre le au moins un élément de support radialement mobile (10) et l'élément d'actionnement (2), et, lorsque l'actionneur (4) n'est pas alimenté en courant électrique ou n'est pas suffisamment alimenté en courant électrique, le ressort auxiliaire (12) déplace l'élément de blocage dans une position où l'engagement positif entre le au moins un élément de support et l'élément d'actionnement (2) peut être annulé par la force du ressort principal (3).

4. Le dispositif de sécurité pour un ascenseur (ASE) selon la revendication 2 ou la revendication 3, **caractérisé en ce que** le dispositif de sécurité pour un ascenseur (ASE) comporte en outre au moins un second actionneur électromagnétique (5) qui a un dispositif au moyen duquel il peut être couplé à nouveau à l'élément d'actionnement (2) qui se trouve en position de déclenchement, le second actionneur électromagnétique (5) étant conçu de manière à pouvoir ramener l'élément d'actionnement (2) après le recouplage dans sa position d'attente contre la force du au moins un ressort principal (3).

5. Le dispositif de sécurité pour un ascenseur (ASE) selon la revendication 4,
**caractérisé en ce que** le premier et le second actionneur sont identiques.

6. Le dispositif de sécurité pour un ascenseur (ASE) selon la revendication 5,
**caractérisé en ce que** l'actionneur est un moteur électrique (6) qui agit sur l'élément d'actionnement (2) via un entraînement fileté non autobloquant (7).

7. Le dispositif de sécurité pour un ascenseur (ASE) selon les revendications 2 et 4, **caractérisé en ce que** le premier actionneur (4) est en permanence alimenté en courant électrique pendant le fonctionnement régulier de l'ascenseur, tandis que le second actionneur (5) n'est pas alimenté en courant électrique pendant le fonctionnement régulier de l'ascenseur.

8. Le dispositif de sécurité pour un ascenseur (ASE) selon les revendications 2 et 4 ou selon la revendication 7, **caractérisé en ce que** le premier actionneur électromagnétique (4) actionne l'élément de verrouillage (9, 10, 13) formant le convertisseur, le premier actionneur (4) et l'élément de verrouillage (9, 10, 13) étant conçus et coopérant de telle manière que, tant que le premier actionneur électromagnétique (4) est alimenté en courant électrique, l'élément d'actionnement (2) est maintenu par l'élément de verrouillage (9, 10, 13) au moyen d'un verrouillage positif dans sa position d'attente, et dès que le premier actionneur (4) n'est plus alimenté en courant électrique ou n'est pas alimenté suffisamment en courant électrique, l'élément de verrouillage (9, 10, 13) ou une partie de celui-ci est amené par le premier actionneur (4) en une position dans laquelle le verrouillage positif est annulé.

9. Le dispositif de sécurité pour un ascenseur (ASE) selon l'une des revendications précédentes 2 à 8, **caractérisé en ce que** les forces du ressort principal (3) sont détournées par un élément de verrouillage (9, 10, 13) de manière à ne pas charger le premier actionneur (4), car il se trouve complètement à l'extérieur du flux de force du ressort principal (3).

10. Le dispositif de sécurité pour un ascenseur (ASE) selon la revendication 1, le dispositif de sécurité pour un ascenseur (ASE) ayant un déclencheur (1) qui comporte l'élément d'actionnement (2) précontraint au moyen au moins du ressort principal (3) et un actionneur électromagnétique (4) qui maintient l'élément d'actionnement (2) dans sa position d'attente au moyen de la force générée de manière électromagnétique et contre la tension du ressort principal (3), tandis que l'élément d'actionnement (2) est amené par le ressort principal (3) dans sa position de déclenchement, dès que la force générée de manière électromagnétique par l'actionneur (4) s'abaisse, l'actionneur (4) étant un solénoïde (11) qui, lorsque il est alimenté en courant électrique, maintient du moins un élément de blocage ou une tige de blocage (9) contre l'effet d'un ressort auxiliaire (12) dans une position qui force un engagement positif entre au moins un élément de support radialement mobile (10) et l'élément d'actionnement (2), et, lorsque le solénoïde (11) n'est pas alimenté en courant électrique ou n'est pas alimenté suffisamment en courant électrique, le ressort auxiliaire (12) déplace l'élément de blocage dans une position où l'engagement positif entre le au moins un élément de support et l'élément d'actionnement (2) peut être annulé par la force du ressort principal (3).

11. Le dispositif de sécurité pour un ascenseur (ASE) selon la revendication 10,
**caractérisé en ce que,** au travers d'un orifice de passage d'un tube de support (13), le du moins un élément de support ou la au moins une bille de support (10) s'engage par un verrouillage positif dans l'élément d'actionnement (2), lorsque le solénoïde (11) est alimenté en courant électrique, en s'appuyant à la fois sur la tige de blocage (9), le tube de support (13) et l'élément d'actionnement (2).

12. Le dispositif de sécurité pour un ascenseur (ASE) selon les revendications 10 ou 11, **caractérisé en ce que** le tube de support peut être entraîné de manière à exécuter un mouvement de translation, de préférence un mouvement de translation pure.

13. Le dispositif de sécurité pour un ascenseur (ASE) selon l'une des revendications 10 à 12, **caractérisé en ce que** le tube de support peut être entraîné au moyen d'un entraînement fileté, de préférence au moyen d'un entraînement fileté à corps rotatif.

14. Le dispositif de sécurité pour un ascenseur (ASE) selon l'une des revendications 10 à 13, **caractérisé en ce que** le solénoïde (11) actionnant la tige de blocage (9) ou l'élément de blocage se trouve au moins partiellement, de préférence complètement, à l'intérieur du moteur (6) qui entraîne le tube de support (13).

15. Le dispositif de sécurité pour un ascenseur (ASE) selon l'une des revendications 10 à 14, **caractérisé en ce que** la tige de blocage (9) ou l'élément de blocage est disposé(e) au moins partiellement, de préférence complètement, à l'intérieur du tube de support (13).

16. Le dispositif de sécurité pour un ascenseur (ASE) selon l'une des revendications 10 à 15, **caractérisé en ce que** la tige de blocage (9) ou l'élément de blocage et le tube de support (13) sont disposés au moins partiellement, de préférence sur la majeure partie de leur longueur, à l'intérieur du ressort principal (3).

17. Le dispositif de sécurité pour un ascenseur (ASE) selon l'une des revendications 10 à 13, **caractérisé en ce que** le au moins un élément de support ou la au moins une bille de support (10) est disposé(e) à l'intérieur de l'élément d'actionnement (2).
